# FASCICULE DE BREVET EUROPEEN

(11) **EP 0 249 547 B1**
(45) Date de publication et mention de la délivrance du brevet: **10.01.1990**
(21) Numéro de dépôt: 87401281.8
(22) Date de dépôt: 05.06.1987
(51) Int. Cl.: H01J 9/12, H01J 31/50

(54) **Procédé de fabrication d'un intensificateur d'images radiologiques, et intensificateur d'images radiologiques ainsi obtenus**
Verfahren zur Herstellung eines Röntgenbildverstärkers und nach diesem Verfahren hergestellter Bildverstärker
Method for making an X-ray image intensifier, and image intensifier so obtained

(30) Priorité: 13.06.1986 FR 8608588
(43) Date de publication de la demande: 16.12.1987
(73) Titulaire: THOMSON-CSF, 75008 Paris (FR)
(72) Inventeur: Vieux, Gérard, F-75008 Paris (FR); Diaz, Francis, F-75008 Paris (FR); Rougeot, Henri, F-75008 Paris (FR)
(74) Mandataire: Turlèque, Clotilde

(56) Documents cités:
- FR-A- 2 168 553
- FR-A- 2 176 850
- GB-A- 2 149 200

## Description

La présente invention concerne un procédé de fabrication d'un intensificateur d'images radiologiques. Elle concerne également les intensificateurs d'images radiologiques ainsi obtenus.

Les tubes intensificateurs d'images radiologiques ou I.I.R. sont bien connus de l'Art Antérieur. Ils transforment une image radiologique en image visible, par exemple pour assurer l'observation médicale.

On rappelle qu'un IIR, qui est représenté de façon schématique, vu en coupe longitudinale sur la figure 1, est constitué par un écran d'entrée, un système d'optique électronique et un écran d'observation contenus dans une enceinte à vide 1.

L'écran d'entrée comporte un scintillateur 2 qui convertit les photons X incidents en photons visibles, une photocathode 3 qui convertit les photons visibles en électrons. Entre le scintillateur et la photocathode, est généralement intercalée une sous-couche conductrice de l'électricité dont le rôle est de ré-approvisionner la photocathode en charges électriques pendant qu'elle émet ses électrons. Cette sous-couche n'est pas représentée sur la figure 1.

Le scintillateur peut être constitué, par exemple, d'iodure de césium dopé au sodium ou au thallium. La photocathode peut être constituée d'un antimoniure alcalin, de formule par exemple Sb Css, Sb K₃, Sb K₂ Cs .....La sous-couche conductrice peut être constituée, par exemple, d'oxyde d'indium de formule In₂ 0₃.

Le système d'optique électronique est constitué généralement de trois électrodes G₁, G₂, G₃ et d'une anode A qui porte l'écran d'observation 4.

La photocathode 3 est généralement reliée à la masse du tube. Les électrodes Gi, G₂, G₃ et l'anode A sont portées à des potentiels électriques croissant jusqu'à de 30 KV par exemple. Il se crée donc dans le tube un champ électrique E, dirigé selon l'axe longitudinal du tube, vers la photocathode. Les électrons issus de la photocathode remontent ce champ et viennent frapper l'écran d'observation 4, constitué d'un matériau cathodoluminescent tel que du sulfure de zinc par exemple, ce qui permet d'obtenir une image visible.

Le problème qui se pose et que la présente invention cherche à résoudre est qu'on l'on observe dans les IIR, même en l'absence de rayonnement X, un éclairage parasite gênant de l'écran d'observation. Cet éclairage parasite est dû aux métaux alcalins déposés involontairement sur les électrodes de l'IIR lors de l'élaboration de la photocathode. Le champ électrique intense qui règne dans le tube parvient à arracher des électrons à ces métaux alcalins qui sont très électro-positifs, et donc très facilement ionisables. Ces électrons remontent le champ électrique, viennent percuter l'écran d'observation et créent un éclairage parasite.

Ce phénomène est illustré sur la figure 2 qui représente une vue en coupe partielle de la grille G₃ et de l'anode A de l'IIR de la figure 1. On désigne par la référence 7 la couche de métaux alcalins déposée sur la grille G₃ et qui, sous l'action du champ électrique E, régnant entre la grille G₃ et l'anode A et dirigé vers la grille Ga, libère des électrons qui remontent le champ électrique et viennent percuter l'écran d'observation 4.

Il faut savoir que la fabrication des photocathodes du type antimoniure alcalin se fait dans l'enceinte à vide de l'lIR car les métaux alcalins sont très réactifs et doivent être créés sous vide pour être stables. Ces photocathodes peuvent être réalisées par évaporations successives de leurs éléments constitutifs. A cet effet, on dispose dans le tube, un générateur d'antimoine qui est constitué par un creuset usuel contenant de l'antimoine, dont on provoque l'évaporation en chauffant le creuset, par effet Joule par exemple. Le générateur d'antimoine 5 est généralement placé à proximité de la photocathode et sur le trajet des électrons comme cela est représenté sur la figure 1, ce qui explique qu'on l'enlève généralement de l'enceinte, une fois la photocathode terminée. Les métaux alcalins sont évaporés à partir de générateurs alcalins 6 situés généralement sur l'électrode Gₛ, qui est la plus proche de l'anode A, comme cela est représenté sur la figure 1.

On laisse généralement les générateurs d'alcalins dans l'enceinte à vide une fois la photocathode terminé. On connait des procédés de fabrication d'lIR dans lesquels les générateurs d'alcalins ne sont pas portés par l'électrode G₃ et sont enlevés de l'enceinte à vide, une fois la photocathode terminés.

L'évaporation des métaux alcalins est le résultat d'une silicothermie ou d'une aluminothermie des chromates des métaux que l'on cherche à évaporer. La silicothermie ou l'aluminothermie sont déclenchées par le chauffage par effet Joule des générateurs alcalins.

Les générateur alcalins sont beaucoup moins directifs que les générateurs d'antimoine. Cela est dû au fait qu'il est nécessaire pour que la silicothermie ou l'aluminothermie se produisent dans de bonnes conditions d'utiliser des creusets particuliers dans lesquels les chromates sont confinés. Ce type de creuset présente une mauvaise directivité qui a l'avantage d'assurer un dépôt bien uniforme des métaux alcalins sur toute la surface de la photocathode qui est éloignée de ces creusets 6. Il a par contre l'inconvénient de provoquer le dépôt de métaux alcalins sur toutes les pièces du tube IIR, et notamment sur les électrodes G₁, G₂ et G₃ ce qui entraîne le problème de l'éclairage parasite de l'écran d'observation.

Pour résoudre ce problème, il est connu de recouvrir au moins une partie de l'électrode G₃ d'une couche électriquement isolante de matériau organique, qui fixe les métaux alcalins (voir FR-A 2 176 850). Une autre solution utilisée par la Demanderesse est de recouvrir d'une couche d'oxyde l'électrode Ga, généralement en aluminium. Un tel procédé est décrit, par exemple, dans la demande de brevet français FR-A 2 168 553.

Cette solution permet de supprimer l'éclairage parasite de l'écran d'observation, mais introduit des décharges à travers cette couche d'oxyde.

Lorsque l'lIR reçoit un rayonnement X, une partie des électrons issus de la photocathode tombe sur l'électrode Ga. Comme l'électrode G₃ est recouverte d'une couche d'oxyde, ces électrons ne s'écoulent pas et il se produit des décharges à travers la couche d'oxyde.

La présente invention propose une solution au problème évoqué qui ne présente pas les inconvénients de la solution connue.

La présente invention a pour objet un procédé de fabrication d'un intensificateur d'images radiologiques, comportant notamment une photocathode constituée d'un antimoniure alcalin, plusieurs grilles et une anode, caractérisé en ce qu'une couche d'un matériau conducteur de l'électricité et ayant la propriété d'oxyder les métaux alcalins qui entrent dans la composition de la photocathode est déposée au moins sur une partie de la grille qui est la plus proche de l'anode avant de l'introduire dans l'intensificateur.

D'autres objets, caractéristiques et résultats de l'invention ressortiront de la description suivante, donnée à titre d'exemple non limitatif et illustrée par les figures annexées qui représentent :
- la figure 1, une vue en coupe longitudinale d'un IIR ;
- les figures 2 et 3, des vues en coupe de la grille G₃ et de l'anode A de l'IIR de la figure 1 illustrant la solution connue selon l'Art Antérieur et la solution apportée par l'invention.

Sur les différentes figures, les mêmes repères désignent les mêmes éléments, mais, pour des raisons de clarté, les cotes et proportions des divers éléments ne sont pas respectées.
Les figures 1 et 2 ont été décrites dans l'introduction à la description.
La figure 3 représente une vue en coupe partielle de la grille G₃ et de l'anode A de l'IIR de la figure 1, illustrant la solution apportée par l'invention au problème de l'éclairage parasite précédemment évoqué.

Selon l'invention, avant de l'introduire dans l'enceinte à vide de l'IIR, on dépose sur la grille G₃ sur laquelle sont généralement fixés les générateurs d'antimoine, une couche d'un matériau conducteur de l'électricité ayant la propriété d'oxyder les métaux alcalins.

Le problème de l'éclairage parasite est dû à la nature métallique des alcalins parasitaires. La solution proposée par l'invention est de faire réagir chimiquement ces métaux alcalins avec un matériau capable de les oxyder et de les transformer en composés ioniques ou covalents. Ainsi les métaux alcalins sont fixés et ne libèrent plus d'électrons créant l'éclairage parasite que l'on cherche à supprimer. Le dépôt utilisé doit être de plus conducteur de l'électricité de façon à éviter les phénomènes de décharge rencontrés dans l'Art Antérieur lorsqu'une couche d'oxyde recouvre l'électrode Ga.

L'invention propose d'utiliser pour recouvrir l'électrode G₃ de l'IIR, avant de l'introduire dans l'IIR, de préférence, l'un des éléments suivants :sélénium, tellure, soufre, arsenic, phosphore, antimoine...

On peut utiliser ces éléments seuls ou sous forme de composés ayant par exemple l'une des formules suivantes : Pb Te, Cd Te, Zn Te, In Te, Pb Se, Cd Se, Zn Se, In Se, Pb S, Cd S, Zn S, Zn₃ P₂...

Sur la figure 3 on montre que l'électrode G₃ est recouverte d'une couche 8, de tellure par exemple, avant d'être introduite dans l'IIR. On peut recouvrir la totalité de l'électrode G₃ de tellure ou, comme c'est le cas sur la figure 3, uniquement les zones de l'électrode G₃ qui sont les plus susceptibles de provoquer le phénomène d'éclairage parasite. Ces zones peuvent être déterminées expérimentalement. Elles peuvent aussi être déterminées par le calcul en utilisant des programmes d'ordinateurs. Les zones qui sont les plus susceptibles de provoquer le phénomène d'éclairage parasite sont généralement des zones très courbées dont le rayon de courbure est faible et dont le champ électrique est fort. Ces zones sont situées à proximité des générateurs d'alcalins et de l'écran d'observation. Sur la figure 3, on voit qu'on a recouvert de la couche 8 la périphérie de l'orifice de la grille G₃ qui permet le passage des électrons.

L'arrivée d'alcalins parasitaires lors de la fabrication de la photocathode provoque la réaction suivante à la surface de la couche 8 de tellure dans le cas où du césium est évaporé :
2Cs+Te → Cs₂Te

On ne retrouve donc pas sur la couche 8 de métaux alcalins mais des composés comportant ces alcalins.

Du fait de ces composés, tel celui de formule Cs₂ Te, malgré le champ électrique existant entre la grille G₃ et la cathode, on n'observe plus d'émission d'électrons provoquant un éclairage parasite de l'écran d'observation.

De plus, du fait de la présence de la couche 8, qui est suffisament conductrice, il n'y a pas de problème de décharge. Dans cette couche 8, il y a aussi des composés de cette couche et des métaux alcalins, mais que ces composés soient conducteurs ou non, ne change pas le fait que la couche 8 soit suffisamment conductrice pour qu'il n'y ait pas de problème de décharge et de claquage.

A titre d'exemple, lorsqu'on évapore du césium et que la couche 8 est en tellure de plomb, la réaction est la suivante :
2Cs + Pb Te → Cs₂ Te + < <Pb> >^{p}_{b T}e

Il y a donc génération de plomb qui reste dissout dans la couche 8 en tellure de plomb.

On dépose la couche 8 de matériau conducteur de l'électricité et ayant la propriété d'oxyder les alcalins au moins sur l'électrode Ga, qui porte généralement les générateurs alcalins et, qui est la plus proche de l'anode.

Pour supprimer plus complètement l'éclairement parasite de l'écran d'observation, on dépose aussi cette couche 8 sur la grille G₂.

On peut par mesure de précaution recouvrir également de cette couche 8 la grille Gᵢ, ainsi que d'une façon plus générale toute pièce de l'lIR qui doit être reliée électriquement à une électrode de l'IIR, c'est-à-dire à l'une des grilles ou à l'anode.

Pour déposer la couche 8, divers procédés sont utilisables.

L'un de ces procédés consiste à déposer la couche 8 par évaporation en chauffant par effet Joule un creuset contenant le produit à déposer et en provoquant la condensation des vapeurs issues du creuset sur les surfaces à recouvrir de la couche 8.

Un autre procédé consiste à tremper les pièces à recouvrir de la couche 8 dans un bain chimique réactif qui comporte le produit à déposer.

Un autre procédé est l'électrolyse. Dans ce cas la pièce à recouvrir constitue une électrode plongeant dans un bain d'électrolyse.

Le dépôt de la couche 8 peut être aussi réalisé par pulvérisation cathodique ou en utilisant un plasma.

Tous les procédés qui viennent d'être évoqués pour déposer la couche 8 sont bien connus et leur liste n'est pas limitative.

Comme cela a été expliqué précédemment, on peut sans inconvénient déposer la couche 8 sur la totalité des grilles Gi, G₂, G₃ et des pièces reliées électriquement à une électrode de l'IIR ou seulement sur une partie de ces grilles et de ces pièces.

## Revendications

1. Procédé de fabrication d'un intensificateur d'images radiologiques, comportant notamment une photocathode (3) constituée d'un antimoniure alcalin, plusieurs grilles (G₁, G₂, Gₛ) et une anode (A), caractérisé en ce, qu'une couche (8) d'un matériau conducteur de l'électricité et ayant la propriété d'oxyder les métaux alcalins qui entrent dans la composition de la photocathode (3) est déposée au moins sur une partie de la grille (Gₐ) qui est la plus proche de l'anode (A) avant de l'introduire dans l'intensificateur.

2. Procédé selon la revendication 1, caractérisé en ce, qu'une couche (8) d'un matériau conducteur de l'électricité et ayant la propriété d'oxyder les métaux alcalins qui entrent dans la composition de la photocathode est déposée au moins sur une partie de la grille (G₂) voisine de celle (Ga) qui est la plus proche de l'anode (A) avant de l'introduire dans l'intensificateur.

3. Procédé selon l'une des revendications 1 ou 2, caractérisé en ce, qu'une couche (8) d'un matériau conducteur de l'électricité et ayant la propriété d'oxyder les métaux alcalins qui entrent dans la composition de la photocathode est déposée au moins sur une partie des autres grilles (Gi, G₂) de l'intensificateur avant de les introduire dans l'intensificateur.

4. Procédé selon la revendication 3, caractérisé en ce, qu'une couche (8) d'un matériau conducteur de l'électricité et ayant la propriété d'oxyder les métaux alcalins qui entrent dans la composition de la photocathode est déposée au moins sur une partie de toutes les pièces de l'intensificateur qui doivent être reliées électriquement à l'une des grilles ou à l'anode de l'intensificateur avant de les introduire dans l'intensificateur.

5. Procédé selon l'une des revendications 1 à 4, caractérisé en ce que le dépôt de ladite couche (8) s'effectue selon l'un des techniques suivantes : dépôt par condensation - dépôt par trempage dans un bain chimique - dépôt par électrolyse - dépôt par pulvérisation cathodique - dépôt par plasma.

6. Intensificateur d'images radiologiques, comportant notamment une photocathode (3), consituée d'un antimoniure alcalin, plusieurs grilles (Gi, G₂, Gₐ) et une anode (A), caractérisé en ce qu'au moins une partie de la grille (Gs) qui est la plus proche de l'anode (A) porte une couche (8) d'un matériau conducteur de l'électricité et ayant la propriété d'oxyder les métaux alcalins qui entrent dans la composition de la photocathode (3).

7. Intensificateur selon la revendication 6, caractérisé en ce qu'au moins une partie de la grille (G₂) voisine de celle (G₃) qui est la plus proche de l'anode (A) porte une couche (8) d'un matériau conducteur de l'électricité et ayant la propriété d'oxyder les métaux alcalins qui entrent dans la composition de la photocathode (3).

8. Intensificateur selon l'une des revendications 6 ou 7, caractérisé en ce que les autres grilles de l'intensificateur portent au moins sur une partie une couche (8) d'un matériau conducteur de l'électricité et ayant la propriété d'oxyder les métaux alcalins qui entrent dans la composition de la photocathode (3).

9. Intensificateur selon la revendication 8, caractérisé en ce que les pièces de l'intensificateur qui sont reliées électriquement à l'une des grilles ou à l'anode de l'intensificateur portent au moins sur une partie une couche (8) d'un matériau conducteur de l'électricité et ayant la propriété d'oxyder les métaux alcalins qui entrent dans la composition de la photocathode.

10. Intensificateur selon l'une des revendications 6 à 9, caractérisé en que ledit matériau est l'un des éléments suivants : sélénium, tellure, soufre, arsenic, phosphore, antimoine.

11. Intensificateur selon l'une des revendications 6 à 9, caractérisé en ce que ledit matériau est un composé comportant l'un des éléments suivants : sélénium, tellure, soufre, arsenic, phosphore, antimoine.

12. Intensificateur selon la revendication 11, caractérisé en ce que le composé est l'un des composés suivants : Pb Te, Cd Te, Zn Te, In Te, Pb Se, Cd Se, Zn Se, In Se, Pb S, Cd S, Zn S, Zns P₂.

## Patentansprüche

1. Verfahren zur Herstellung eines radiologischen Bildverstärkers, der insbesondere eine Photokathode (3) umfaßt, die aus einer alkalischen Antimonlegierung, mehreren Gittern (Gi, G₂, Gs) und aus einer Anode (A) besteht, dadurch gekennzeichnet, daß eine Schicht (8) aus einem elektrisch leitenden Material, das die Eigenschaft besitzt, die alkalischen Metalle zu oxydieren, die zur Zusammensetzung der Photokathode (3) gehören, zumindest auf einen Teil des Gitters (Ga) aufgebracht wird, das der Anode (A) am nächsten liegt, bevor es in den Bildverstärker eingeführt wird.

2. Verfahren nach Anspruch 1, dadurch gekennzeichnet, daß eine Schicht (8) aus einem elektrisch leitenden Material, das die Eigenschaft besitzt, die alkalischen Metalle zu oxydieren, die zur Zusammensetzung der Photokathode gehören, zumindest mensetzung der Photokathode gehören, zumindest auf einem Teil des Gitters (G₂) aufgebracht wird, das sich in der Nähe des der Anode (A) am nächsten liegenden Gitters (Gₛ) befindet, bevor es in den Bildverstärker eingeführt wird.

3. Verfahren nach einem der Ansprüche 1 oder 2, dadurch gekennzeichnet, daß eine Schicht (8) aus einem elektrisch leitenden Material, das die Eigenschaft besitzt, die alkalischen Metalle zu oxydieren, die zur Zusammensetzung der Photokathode gehören, zumindest auf einem Teil der anderen Gitter (G₁, G₂) des Bildverstärkers aufgebracht wird, bevor sie in den Bildverstärker eingeführt werden.

4. Verfahren nach Anspruch 3, dadurch gekennzeichnet, daß eine Schicht (8) aus einem elektrisch leitenden Material, das die Eigenschaft besitzt, die alkalischen Metalle zu oxydieren, die zur Zusammensetzung der Photokathode gehören, zumindest auf einem Teil aller Bauteile des Bildverstärkers aufgebracht wird, die elektrisch mit einem der Gitter oder der Anode des Bildverstärkers verbunden werden sollen, bevor sie in den Bildverstärker eingeführt werden.

5. Verfahren nach einem der Ansprüche 1 bis 4, dadurch gekennzeichnet, daß die Aufbringung der genannten Schicht (8) nach einer der folgenden Techniken erfolgt: Aufbringung durch Kondensation - Aufbringung durch Härtung in einem chemischen Bad - Aufbringung durch Elektrolyse - Aufbringung durch Kathodenzerstäubung - Aufbringung durch Plasma.

6. Radiologischer Bildverstärker, der insbesondere eine Photokathode (3) umfaßt, die aus einer alkalischen Antimonlegierung, aus mehreren Gittern (G₁, G₂, Gs) und einer Anode (A) besteht, dadurch gekennzeichnet, daß zumindest ein Teil des der Anode (A) am nächsten liegenden Gitters (Gs) eine Schicht (8) aus einem elektrisch leitenden Material trägt, das die Eigenschaft besitzt, die alkalischen Metalle zu oxydieren, die zur Zusammensetzung der Photokathode (3) gehören.

7. Bildverstärker nach Anspruch 6, dadurch gekennzeichnet, daß zumindest ein Teil des Gitters (G₂), das sich bei dem der Anode (A) am nächsten liegenden Gitter (Gₐ) befindet, eine Schicht (8) aus einem elektrisch leitenden Material trägt, das die Eigenschaft besitzt, die alkalischen Metalle zu oxydieren, die zur Zusammensetzung der Photokathode (3) gehören.

8. Bildverstärker nach einem der Ansprüche 6 oder 7, dadurch gekennzeichnet, daß die anderen Gitter des Bildverstärkers zumindest auf einem Teil eine Schicht (8) aus einem elektrisch leitenden Material tragen, das die Eigenschaft besitzt, die alkalischen Metalle zu oxydieren, die zur Zusammensetzung der Photokathode (3) gehören.

9. Bildverstärker nach Anspruch 8, dadurch gekennzeichnet, daß die Elemente des Bildverstärkers, die elektrisch mit einem der Gitter oder mit der Anode des Bildverstärkers verbunden sind, zumindest auf einem Teil eine Schicht (8) aus einem elektrisch leitenden Material tragen, das die Eigenschaft besitzt, die alkalischen Metalle, die zur Zusammensetzung der Photokathode gehören, zu oxydieren.

10. Bildverstärker nach einem der Ansprüche 6 bis 9, dadurch gekennzeichnet, daß das besagte Material eines der folgenden Elemente ist: Selen, Tellur, Schwefel, Arsen, Phosphor und Antimon.

11. Bildverstärker nach einem der Ansprüche 6 bis 9, dadurch gekennzeichnet, daß das besagte Material eine Verbindung ist, die eines der folgenden Elemente umfaßt: Selen, Tellur, Schwefel, Arsen, Phosphor und Antimon.

12. Bildverstärker nach Anspruch 11, dadurch gekennzeichnet, daß die Verbindung eine der folgenden Verbindungen ist: Pb Te, Cd Te, Zn Te, In Te, Pb Se, Cd Se, Zn Se, In Se, Pb S, Cd S, Zn S, Zn₃ P₂.

## Claims

1. A method for the manufacture of a radiological image intensifier, comprising more especially a photocathode (3) made up of an alkali metal antimonide, several grids (G₁, G₂ and Gs) and an anode (A), characterized in that a layer (a) of an electrically conducting material and having the property of oxidizing the alkali metals which enter into the composition of the photocathode (3) is disposed at least on a part of the grid (Ga) which is nearest to the anode (A) before its introduction into the intensifier.

2. The method as claimed in claim 1, characterized in that a layer (8) of an electrically conducting material having the property of oxidizing the alkali metals which enter into the composition of the photocathode is disposed at least on a part of the grid (G₂) near that grid (Ga) which is nearest to the anode (A) before introducing it into the intensifier.

3. The method as claimed in claim 1 or claim 2, characterized in that a layer of an electrically conducting material with the property of oxidizing the alkali metals entering into the composition of the photocathode is placed at least on a part of the other grids (G₁ and G₂) of the intensifier before their introduction into the intensifier.

4. The method as claimed in claim 3, characterized in that a layer of an electrically conducting material having the property of oxidizing the alkali metals which enter into the composition of the photocathode is disposed at least on part of all the members of the intensifier which are to be connected electrically with one of the grids or with the anode of the intensifier before introducing them into the intensifier.

5. The method as claimed in any one of the claims 1 through 4, characterized in that the deposition of the said layer (8) is performed in accordance with one of the following techniques: deposition by condensation - deposition by dipping in a chemical bath - deposition by electrolysis - deposition by cathodic sputtering plasma coating.

6. A radiological image intensifier comprising more especially a photocathode (3), made up of an alkali metal antimonide, several grids (Gi, G₂ and Ga) and an anode (A), characterized in that at least a part of the grid (Gₐ) which is nearest to the anode (A) carries a layer (8) of an electrically conducting material having the property of oxidizing the alkali metals which enter into the composition of the photocathode (3).

7. The intensifier as claimed in claim 6, characterized in that at least a part of the grid (G₂) near to that grid (Ga) which is nearest to the anode (A) carries a layer (8) of an electrically conducting material having the property of oxidizing the alkali metals which enter into the composition of the photocathode (3).

8. The intensifier as claimed in claim 6 or claim 7, characterized in that the other grids of the intensifier carry on at least a part thereof a layer (8) of an electrically conducting material having the property of oxidizing the alkali metals which enter into the composition of the photocathode (3).

9. The intensifier as a claimed in claim 8, characterized in that the members of the intensifier which are electrically connected with one of the grids or with the anode of the intensifier carry at least on a part thereof a layer (8) of an electrically conducting material having the property of oxidizing the alkali metals which enter into the composition of the photocathode.

10. The intensifier as claimed in any one of the claims 6 through 9, characterized in that the said material is one of the following elements: selenium tellurium, sulfur, arsenic, phosphorus and antimony.

11. The intensifier as claimed in any one of the claims 6 through 9, characterized in that the said material is a compound comprising one of the following elements: selenium, tellurium, sulfur, arsenic, phosphorus and antimony.

12. The intensifier as claimed in claim 11, characterized in that the compound is one of the following ones: PbTe, CDTe, ZnTe, InTe, PbSe, CdSe, ZNSe, InSe, PbS, CdS, ZnS and Zn₃P₂.
